# EUROPÄISCHE PATENTSCHRIFT

(11) **EP 1 723 869 B1**
(45) Veröffentlichungstag und Bekanntmachung des Hinweises auf die Patenterteilung: **13.06.2007**
(21) Anmeldenummer: 06016913.3
(22) Anmeldetag: 15.10.2003
(51) Int. Cl.: A44C 9/00

(54) **Drehring**
Rotary finger ring
Anneau rotatif

(30) Priorität: 17.10.2002 CH 17442002
(43) Veröffentlichungstag der Anmeldung: 22.11.2006
(62) Teilanmeldung aus: 03023306.8
(73) Patentinhaber: Meister + Co. AG, 8832 Wollerau (CH)
(72) Erfinder: Flehmer, Dieter, 8842 Unteriberg (CH); Läubli, Daniel, 8832 Wollerau (CH)
(74) Vertreter: Ritscher, Thomas

(56) Entgegenhaltungen:
- EP-A- 0 976 341
- EP-A- 1 013 189
- DE-A- 19 734 457
- US-A- 5 873 265

## Beschreibung

Die Erfindung betrifft einen drehbaren Schmuckring mit mindestens einem als Innenring ausgebildeten Ringteil und mindestens einem als Aussenring ausgebildeten, konzentrischen Ringteil, sowie mit mindestens einem dazwischenliegenden Wälzlager zur Unterstützung der Drehbarkeit des Aussenrings um den Innenring. Als Schmuckringe gelten hier insbesondere Fingerringe aber auch Armreife und ähnliche ringförmige Schmuckstücke.

Drehbare Schmuckringe der genannten Art sind bekannt, insbesondere Ringe, bei denen ein äusserer Ring auf einem inneren Ring drehbar gelagert ist und bei dem ein Wälzlager, insbesondere ein Kugellager, die Drehung unterstützt. Beispielsweise zeigt US-A-2,060,345 einen Ring mit Kugellager, dessen äusserer Ringteil mit Edelsteinen besetzt werden kann. FR-A-824.527 zeigt einen Armreif, der nach dem selben Prinzip mit Kugellager aufgebaut ist, wobei der äussere Ringteil mit bezifferten Flächen verschiedener Farbe belegt ist, so dass er sich für Glücksspiele eignet.

Ferner zeigt das Gebrauchsmuster DE-U-94 02 319.0 ein Dekorsystem mit Ausführungsformen als Ring oder Armreif, die aus einem inneren Ringteil und einem äusseren Ringteil, getrennt durch ein oder zwei Lager aus Wälzelementen, bestehen.

Ausserdem zeigt CH-A-692016 einen drehbaren Schmuckring, bei welchem zwischen dem Aussenring und dem Innenring ein Wälzlager angeordnet ist, das als Wälzelemente zylindrische oder konische Walzen besitzt.

Gemeinsam ist den bekannten Schmuckringen mit Kugellagern das Problem, dass eine anfänglich gute Drehbarkeit sich relativ rasch verschlechtert, wenn der Ring beim Tragen an der Hand den dann meist unvermeidlichen, oft schwachen aber häufig wiederholten Schlagbeanspruchungen ausgesetzt ist, die das Tragen an der Hand normalerweise mit sich bringt und die auf den Drehring vorwiegend in Winkelbereichen einwirken, die zwischen der radialen und der axialen Richtung liegen. Dabei wurde gefunden, dass die Verwendung von zwei Kugellagern allein in der Regel noch keine signifikante Verbesserung der Schlagfestigkeit bewirkt.

So zeigt beispielsweise DE-A-197 34 457 einen Drehring mit einem selbstzentrierenden Schrägkugellager, dessen Kugellagerreihen an den Innenkanten einer Ausnehmung der Ringbasis angeordnet sind. Um die Reibung drastisch zu reduzieren, wird das Mittelteil auf Kugeln gelagert, die aus Edelmetall bzw. Saphir und Rubin gefertigt sind. Dabei berührt jede Kugel des Kugellagers die Ringbasis jeweils in zwei Punkten und das bewegliche Mittelteil in einem Punkt.

Hauptaufgabe der Erfindung ist ein drehbarer Schmuckring, der als Wälzlager zwischen einem Innenring und mindestens einem leicht drehbaren konzentrischen Aussenring mindestens zwei Kugellager besitzt und eine verbesserte Schlagbeständigkeit hat.

Diese Aufgabe wird gemäss der Erfindung durch einen Schmuckring mit den in Anspruch 1 angegebenen Merkmalen gelöst, nämlich indem der Schmuckring bestimmte Mittel zum Schutz des Kugellagerpaares gegen Schlageinwirkungen aufweist.

Beim erfindungsgemässen Schmuckring ist der Innenring einstückig ausgebildet, während der Aussenring von zwei Ringteilen gebildet ist und zwischen jedem Ringteil des Aussenrings und dem Innenring je ein Kugellager und zwischen den beiden Ringteilen des Aussenrings ein drittes Kugellager angeordnet ist. Hierbei wird das vom Kugellagerpaar gebildete periphere, d.h. zwischen Zylinder-Mantelflächen von Innenring und Aussenringen angeordnete Wälzlager durch die gegenseitige Abstützung der Ringteile des Aussenrings über das dritte Kugellager gegen Schlagwirkungen geschützt.

Die zur Führung und Halterung der als Wälzelemente verwendeten Kugeln dienenden Lagerführungen oder - Schalen können allgemein von teilkreisförmigen Ausnehmungen des Innenrings und des Aussenrings bzw. der Aussenringe gebildet werden um eine leichte Drehbarkeit trotz satter Passung zu ermöglichen. Ein reines Gleiten der als Wälzelemente verwendeten Kugeln auf den jeweils angrenzenden Ausnehmungen der benachbarten Ringteile ist meist nachteilig. Vorzugsweise wird die Auflagelinie jedes Lagerelements während einer Bewegung von benachbarten Auflagelinien abgelöst, was soviel wie Abrollen bedeutet.

Wenn in der vorliegenden Beschreibung Angaben durch die Ausdrücke "etwa", "annähernd" oder gleichbedeutende Qualifikatoren modifiziert sind, bedeutet dies, dass im typischen Fall Abweichungen bis etwa 30% vom angegebenen Wert zulässig sind.

Im Folgenden wird die Erfindung anhand einer Darstellung erläutert. Es zeigt:
Figur 1 die halbschematische Schnittdarstellung in der Axialebene einer zweiten Ausführungsform des drehbaren Schmuckrings gemäss der Erfindung.

Bei dem in Fig. 1 dargestellten erfindungsgemässen Drehring 20 besteht der Aussenring 22 aus zwei Ringteilen 221, 222. Diese sind über separate Kugellager 241, 242 des Wälzlagers 24 mit dem Innenring 21 verbunden. Als Mittel zum Schutz dieser Kugellager gegen Schlageinwirkungen ist hier ein weiteres Kugellager 243 vorhanden, über welches die beiden äusseren Teilringe 221, 222 aneinander abgestützt sind. Auf den einander zugewandten Innenseiten der Teilringe 221, 222 sind kreisbogenförmige Rillen als Führungen vorgesehen, wobei jede Rille typisch etwa 110° -150° des Umfangs der Kugeln der Kugellager 241, 242 umfasst. Auf diese Weise sind die beiden äusseren Teilringe 221, 222 um etwa ein Drittel des Durchmessers der Kugeln der Kugellager 241, 242 voneinander beabstandet und die Kugeln in diesem Bereich von aussen sichtbar. Die Sichtbarkeit der Kugeln kann auf diese Weise in weiten Grenzen den jeweiligen Wünschen für die äussere Erscheinung angepasst werden.

Wie in Fig. 1 dargestellt, überragen die Aussenringteile 221, 222 die beiden Kugellager 241, 242. Dies ist jedoch keine kritische Bedingung und die Aussenringteile 221, 222 können, wie in Fig. 1 dargestellt, durch entsprechende Ausführung der Führungsrillen 210a, 210b als jeweils aussenrandseitige konkave Rundkanten auf den Kugellagern 241, 242 abgestützt und dadurch ebenfalls teilweise sichtbar sein.

Es ist bei der Erfindung gemäss der Figur 1 zweckmässig, die Führungsrillen für die Kugellager im Innenring 21 gleich tief oder etwas tiefer auszuführen, als jene im Aussenring.

Bei erfindungsgemässen drehbaren Schmuckringen bestehen die Innen- und Aussenringe meist aus den für Ringe üblichen Edelmetallen bzw. Edelmetalllegierungen, können aber auch aus anderen Werkstoffen, z.B. Edelstahl, Titan, Silizium, Leichtmetall, Hartmetall oder keramischen Werkstoffen bestehen, z.B. solchen auf Basis von Silikaten oder von Silizium- oder Aluminiumoxid. Die Wälzelemente können aus den für die Ringe angeführten Werkstoffen bestehen, wobei sich jedoch die für die Ringe und die Wälzelemente verwendeten Werkstoffe mindestens an ihrer Aussenseite vorzugsweise sichtbar unterscheiden. Dies kann in üblicher Weise aber auch durch Beschichtung, z.B. auf galvanischem Weg oder durch Dampfablagerung im Vakuum erzielt werden. Allgemein können die Aussenringe und/oder die Innenringe mit Schmucksteinen bzw. Schmuckeinlagen oder Schmuckauflagen versehen sein, wie dies für drehbare Schmuckringe bekannt ist.
Im Rahmen der Erfindung sind zahlreiche Modifikationen möglich und für Fachleute an Hand der obigen Erläuterungen ohne weiteres einsichtig. So können z.B. verschiedene Mittel zur Erhöhung der Schlagbeständigkeit miteinander kombiniert werden, etwa indem der als zweiteilig beschriebene Aussenring in einer Ausnehmung des Innenrings umlaufend angeordnet werden kann., Die Aussenfläche des Aussenrings kann auch mit der Aussenfläche des Innenrings fluchten, oder eine gemeinsame Krümmung aufweisen. Schliesslich kann der Aussenring auch praktisch vollständig vom Innenring umschlossen sein und z.B. nur mit periodisch oder aperiodisch um den Umfang des Aussenrings verteilten Protrusionen herausragen, um durch eine entsprechende Betätigung die gewünschte Drehung des Aussenrings auszulösen.

## Patentansprüche

1. Drehbarer Schmuckring (20) mit einem als Innenring (21) ausgebildeten Ringteil und mindestens einem als Aussenring (22) ausgebildeten konzentrischen Ringteil sowie mindestens einem dazwischenliegenden Wälzlager (24) zur Unterstützung der Drehbarkeit des Aussenrings um den Innenring, wobei das Wälzlager ein Kugellagerpaar (241, 242) aufweist und der Schmuckring (20) Mittel zum Schutz des Kugellagerpaares gegen Schlageinwirkungen umfasst,
**dadurch gekennzeichnet, dass** der Innenring (21) einstückig und der Aussenring (22) von zwei Ringteilen (221, 222) gebildet ist, wobei zwischen jedem Ringteil (221, 222) des Aussenrings (22) und dem Innenring (21) jeweils ein Kugellager (241, 242) und zwischen den beiden Ringteilen (221, 222) ein drittes Kugellager (243) angeordnet ist, wobei das Mittel zum Schutz des Kugellagerpaares gegen Schlageinwirkung die gegenseitige Abstützung der Ringteile (221, 222) durch das dritte Kugellager (243) ist.

## Claims

1. A rotary finger ring (20) comprising a ring portion formed as an inner ring (21) and at least one concentrical ring portion formed as an outer ring (22) and at least one roller bearing (24) therebetween for supporting rotatability of said outer ring about said inner ring, said roller bearing having a pair of ball bearings (241, 242) and said rotary finger ring (20) comprising means for protection of said pair of ball bearings against impacts **characterised in that**
said inner ring (21) is integrally formed and said outer ring (22) comprises two ring portions (221, 222), a roller bearing (241, 242) being respectively arranged between each ring portion (221, 222) of said outer ring (22) and said inner ring (21), and a third roller bearing (243) being positioned between said ring portions (221, 222), said means for protection of said pair of ball bearings against impacts being provided by mutual supporting of said ring portions (221, 222) by means of said third ball bearing (243).

## Revendications

1. Bague rotative (20), destinée à constituer un bijou à porter sur les doigts, contenant un élément annulaire formé en bague intérieure (21) et au moins un anneau concentrique formé en bague extérieure (22) et au moins un palier à rouleau (24) intermédiaire pour soutenir la rotabilité de la bague extérieure autour de la bague intérieure, ledit palier à rouleau comportant une paire des roulements à billes (241, 242) et ladite bague (20) comportant des moyens de protection des roulements à billes contre des impacts,
characterisée en ce que ladite bague intérieure (21) est formée d'une seule pièce et ladite bague extérieure (22) comporte deux éléments annulaires (221, 222), lesdits roulements à billes (241, 242) étant disposés entre ladite bague intérieure (21) et chacun élément annulaire (221, 222) de ladite bague extérieure (22), et un troisième roulement à billes (243) étant disposé entre lesdits éléments annulaires (221, 222), ledit moyen de protection desdits roulements à billes contre des impacts étant constitué par une étayage mutuelle desdits éléments annulaires (221, 222) par ledit troisième roulement à billes (243).
